# EUROPÄISCHE PATENTSCHRIFT

(11) **EP 1 405 573 B1**
(45) Veröffentlichungstag und Bekanntmachung des Hinweises auf die Patenterteilung: **20.08.2008**
(21) Anmeldenummer: 03004727.8
(22) Anmeldetag: 04.03.2003
(51) Int. Cl.: A24C 5/18

(54) **Egalisator für eine Zigarettenstrangmaschine**
Egalisator for a cigarette rod machine
Egalisateur pour machine de tige de cigarette

(30) Priorität: 30.09.2002 EP 02021969
(43) Veröffentlichungstag der Anmeldung: 07.04.2004
(73) Patentinhaber: Decouflé s.a.r.l., 91385 Chilly-Mazarin Cedex (FR)
(72) Erfinder: Louis, Frédéric, 91151 Etampes (FR)
(74) Vertreter: Seemann, Ralph

(56) Entgegenhaltungen:
- EP-A- 0 809 943
- WO-A-00/54611
- DE-A- 2 440 980
- US-A- 3 261 366
- US-A1- 2002 035 999
- ANONYMOUS: "APPARATUS FOR SMOOTHING A STREAM OF FIBROUS MATERIAL" RESEARCH DISCLOSURE, KENNETH MASON PUBLICATIONS, HAMPSHIRE, GB, Nr. 361, 1. Mai 1994 (1994-05-01), Seiten 263-264, XP000453977 ISSN: 0374-4353

## Beschreibung

Die Erfindung betrifft eine Einrichtung zum Trimmen eines Tabakstrangs, insbesondere in einer Zigarettenstrangmaschine, mit einem Strangbildungsmittel zur Bildung eines getrimmten Tabakstranges. Ferner betrifft die Erfindung eine Verwendung einer Einrichtung sowie eine Maschine der tabakverarbeitenden Industrie, insbesondere Zigarettenstrangmaschine.

Zigaretten werden im allgemeinen so hergestellt, daß ihr freies Kopfende, bei Filterzigaretten das Brandende, eine Kopfverstärkung aufweist, die verhindert, daß Tabak aus dem Kopfende ausfällt. Diese Kopfverstärkung besteht aus einem Bereich größerer Tabakdichte am Kopfende der Zigarette. Zur Herstellung der Kopfverstärkung wird ein kontinuierlich geförderter Tabakstrang, aus dem die Zigaretten hergestellt werden, vor der Überschußabnahme und der Umhüllung mit einem Umhüllungsmaterialstreifen in regelmäßigen Abständen verdichtet, so daß er in diesen verdichteten Bereichen mehr Tabak enthält als die zwischen diesen Bereichen. Nach dem Umhüllen des Tabakstrangs mit einem Hüllmaterialstreifen werden nacheinander stabförmige Abschnitte einfacher oder mehrfacher Gebrauchslänge abgetrennt, die in eine queraxiale Förderrichtung umgelenkt und zu Filterzigaretten weiterverarbeitet werden. Beim Abtrennen der stabförmigen Abschnitte vom laufenden Zigarettenstrang bzw. Faserstrang ist es wichtig, daß der Trennschnitt jeweils möglichst genau in der Mitte eines verdichteten Bereichs erfolgt, damit beide entstehenden Kopfenden der stabförmigen Abschnitte mit optimalen Kopfverstärkungen versehen sind.

Bei der Zigarettenherstellung wird zur Bildung der Kopfverstärkungen der an einem Saugstrangförderer aufgeschauerte Tabakstrang mittels eines Egalisators getrimmt. Der Egalisator soll durch das Abtrimmen des überschüssigen Tabaks das gewünschte Zigarettengewicht einstellen und gleichzeitig eine Kopfverstärkung realisieren. Ein Egalisator besteht aus zwei Trimmerscheiben und einem Paddelrad, wobei die Trimmerscheiben formatabhängig sind. Wahlweise sind die Trimmerscheiben mit Kopfverstärkertaschen versehen, so daß die Randenden und/oder Mundstückenden der Tabakstücke verstärkt werden. Die Anzahl der Taschen in den Trimmerscheiben ist von der Tabakstocklänge und von der Art der Kopfverstärkung abhängig. Der überschüssige Tabak wird von einem unterhalb der Trimmerscheiben angeordneten Paddelrad abgeschlagen bzw. abgetrennt. Der abgetrennte Tabak wird über ein Rückförderband und eine Schüttelrinne zur Verteilerrückseite in einen Tabakspeicher zurückgeführt. Eine weitere Methode, den Tabak zu trimmen und mit einer Kopfverstärkung zu versehen, wird durch die sogen. Nockenkopfverstärkung realisiert. Der Tabak wird mit einem glatten Trimmerscheibenpaar voregalisiert, mit einem Nocken an den Orten der Kopfverstärkung verdichtet und anschließend mit dem glatten Trimmscheibenpaar auf die richtige Höhe getrimmt.

Bei den bekannten Trimmervorrichtungen werden die Tabakfasern in den Bereichen der gewünschten Kopfverstärkungen mechanisch stark beansprucht, so dass längere Tabakfasern gebrochen werden und die Kopfenden anstatt einer höheren Füllkraft eine geringere Füllkraft besitzen. Dies hat zur Folge, daß die Zigaretten weiche Enden aufweisen.

WO-A-00/54611 offenbart eine Trimmeinrichtung für einen Tabakstrang. Hierfür sind zwei Trimmscheiben vorgesehen, wobei eine Trimmscheibe Ausnehmungen und eine zweite Trimmscheibe Taschen aufweist. Dadurch entsteht gemäß der technischen Lehre ein Tabakstrang mit wenigstens zwei alternierend angeordneten und unterschiedlich getrimmten Bereichen.

Aus DE-A-24 40 980 ist eine Vorrichtung zum Bilden eines an einer vorbestimmten Stelle verdichteten Tabakstrangs bekannt. Hierbei wird der Tabakstrang von Unregelmäßigkeiten in Form von Erhöhungen und Vertiefungen befreit, wobei ein Abtrennmittel mit zwei Trennscheiben neben einem weiteren Abtrennmittel vorgesehen ist. Die Trennscheiben weisen Aussparungen auf, in welche jeweils im Bereich einer vorgesehenen Trennstelle des Tabakstrangs ein Verdichtungsmittel eintaucht.

XP000453977 (Resarch Disclosure Nr. 361, Seiten 263 bis 264, 1. Mai 1994, ISSN: 0374-4353) beschreibt eine Trimmeinrichtung, bei der in Förderrichtung des Tabakstrangs zunächst ein Egalisator mit einer Scheibe vorgesehen ist, die äquidistant angeordnete Zacken auf der Außenseite aufweist. Nachfolgend wird der Tabakstrang durch zwei sich drehende Trimmscheiben hindurchgeführt (Fig. 1). Mittels der Trimmscheiben werden alternierend angeordnete, unterschiedlich getrimmte Bereiche im Tabakstrang ausgebildet. Danach wird der getrimmte Tabakstrang von der Trimmeinrichtung an eine Strangbildungseinheit übergeben. Insgesamt erfolgt eine Trimmung der Kopfenden der Zigaretten, die aus dem die Trimmeinrichtung verlassenden und getrimmten Tabakstrang anschließend hergestellt werden.

Ausgehend von diesem Stand der Technik ist es Aufgabe der vorliegenden Erfindung, einen Tabakstrang bzw. Zigarettenstrang bereitzustellen, bei dem die Dichte bzw. die Füllkraft des Tabaks an den Zigarettenenden gesteigert ist und die Tabakfasern schonend behandelt werden.

Gelöst wird diese Aufgabe durch eine Einrichtung der eingangs genannten Art, die dadurch weitergebildet ist, dass das Strangbildungsmittel mit wenigstens einem Paar Trimmscheiben ausgebildet ist, wobei wenigstens eine Trimmscheibe mit wenigstens einer Ausnehmung und/oder mit wenigstens einer Abflachung versehen ist, wobei das Strangbildungsmittel derart ausgebildet ist, dass der durch das Strangbildungsmittel gebildete Tabakstrang alternierend angeordnete getrimmte Bereiche und nicht-getrimmte Bereiche aufweist, wobei die nicht-getrimmten Bereiche des Tabakstrangs durch das Strangbildungsmittel nicht komprimiert werden oder sind. Gemäß der Erfindung wird ein dem Strangbildungsmittel zugeförderter Tabakstrang, der auch vorgetrimmt sein kann, durch eine vorgelagerte Trimmeinrichtung, mit Bereichen versehen, die durch das Strangbildungsmittel getrimmt oder nicht getrimmt werden. Während der Trimmung werden längere Tabakfasern an den Stellen, die nachfolgend die Kopfenden von Zigaretten bilden, weder gebrochen noch komprimiert. Gleichzeitig werden überschüssige Tabakfasern in den Bereichen, in denen die Tabakdichte niedrig sein soll, durch das Abnahmemittel entfernt. Im Gegensatz zu den im Stand der Technik bekannten Trimmverfahren und Trimmeinrichtungen weist das erfindungsgemäße Trimmsystem keine Kompaktierungsmittel bzw. Komprimierungsmittel für die Kopfverstärkung auf. Durch die Verwendung des erfindungsgemäßen Strangbildungsmittels kann sogar u.U. ein Voregalisieren eines zu trimmenden Tabakstrangs entfallen. Die in den nicht-getrimmten Bereichen angeordneten längeren Tabakfasern werden insgesamt schonend behandelt, da gemäß der Erfindung keine Kompression oder Verdichtung vorgesehen ist, so dass die längeren Fasern nicht gebrochen werden.

Dazu ist vorgesehen, dass das Strangbildungsmittel mit wenigstens einem Paar Trimmscheiben und einem Abnahmemittel zum Entfernen von überschüssigem Tabak ausgebildet ist.

Die Tabakfasern in den nicht-getrimmten Bereichen werden insbesondere dann nicht mechanisch beansprucht bzw. verdichtet, wenn wenigstens eine Trimmscheibe mit wenigstens einer Ausnehmung und/oder wenigstens einer Abflachung versehen ist. Die Trimmscheiben verdichten somit die Tabakfasern weder bei einer schneidenden noch überlappenden Anordnung der Scheiben, wenn die Tabakfasern sich zwischen den Ausnehmungen bzw. Abflachungen der beiden Trimmscheiben befinden.

Besonders vorteilhaft ist es, wenn mehrere Ausnehmungen und/oder mehrere Abflachungen, insbesondere regelmäßig, an den Trimmscheiben angeordnet sind, so dass eine Zigarettenstrangmaschine mit einer hohen Produktionsgeschwindigkeit betrieben werden kann.

Gemäß einer Weiterbildung der Erfindung ist vorgesehen, dass das Abnahmemittel mit wenigstens einer Aussparung versehen ist, so dass aus dem Tabakstrang abschnittweise überschüssiger Tabak leicht abgetrennt werden kann.

Ferner wird durch die erfindungsgemäße Aussparung erreicht, dass Tabakfasern aus den die Kopfverstärkungen bzw. -enden bildenden nicht-getrimmten Bereichen nicht aus dem Tabakstrang entfernt oder herausgeschlagen werden.

Bevorzugterweise sind wenigstens zwei Aussparungen am Abnahmemittel vorgesehen und/oder regelmäßig am Abnahmemittel ausgebildet, so dass eine hohe Produktivität der Maschine erreicht wird.

Insbesondere ist das Abnahmemittel ein Paddelrad.

Besonders vorteilhaft ist es, wenn die Trimmscheiben und das Abnahmemittel, insbesondere die Ausnehmungen und/oder die Abflachungen der Trimmscheiben und die wenigstens eine Aussparung des Abnahmemittels, synchronisierbar sind, so dass ein Tabakstrang mit einer hohen Fördergeschwindigkeit nach Durchlaufen des Strangbildungsmittels mit durch das Strangbildungsmittel getrimmten und nicht-getrimmten Bereichen ausgebildet ist. Durch die Synchronisation werden vor allem hohe Produktionsgeschwindigkeiten und ein einwandfreier Betrieb der erfindungsgemäßen Einrichtung gewährleistet.

Darüber hinaus ist ein Voregalisierungsmittel für den mittels des Strangbildungsmittels zu trimmenden Tabakstrang vorgesehen, so dass dem Strangbildungsmittel ein gleichmäßiger Tabakstrang zugefördert wird. Mittels des Voregalisierungsmittels wird somit der Tabakstrang vorgetrimmt.

Im weiteren ist in Förderrichtung des Tabakstrangs das Voregalisierungsmittel vor dem Strangbildungsmittel angeordnet.

In einer vorteilhaften Ausgestaltung ist das Voregalisierungsmittel mittels eines Trimmscheibenpaares, insbesondere mit glatten Scheiben und/oder einem Abnahmemittel, vorzugsweise Paddelrad, ausgebildet.

Eine weitere Lösung besteht durch die Verwendung einer Einrichtung mit einem erfindungsgemäßen, voranstehend beschriebenen Strangbildungsmittel in einer Maschine der tabakverarbeitenden Industrie, insbesondere Zigarettenstrangmaschine. Zur Vermeidung von Wiederholungen wird auf das voranstehend beschriebene Strangbildungsmittel ausdrücklich verwiesen.

Ferner wird die Aufgabe gelöst durch eine Maschine der tabakverarbeitenden Industrie, insbesondere Zigarettenstrangmaschine, die mit einer voranstehend beschriebenen Einrichtung zum Trimmen eines Tabakstrangs versehen ist. Hierbei zeichnet sich die Einrichtung mit dem Strangbildungsmittel dadurch aus, dass das Strangbildungsmittel derart ausgebildet ist, dass der durch das Strangbildungsmittel getrimmte Tabakstrang alternierend angeordnete getrimmte Bereiche und nicht-getrimmte Bereiche aufweist, wobei die nicht-getrimmten Bereiche die Kopfenden von den durch das Strangbildungsmittel getrimmten Tabakstrang hergestellten Zigaretten bilden und die nicht-getrimmten Bereiche des Tabakstrangs durch das Strangbildungsmittel nicht komprimiert werden oder sind.

Die Erfindung wird nachstehend ohne Beschränkung des allgemeinen Erfindungsgedankens anhand von Ausführungsbeispielen unter Bezugnahme auf die Zeichnungen exemplarisch beschrieben, auf die im übrigen bezüglich aller im Text nicht näher erläuterten, erfindungsgemäßen Einzelheiten ausdrücklich verwiesen wird. Es zeigen:
- Fig. 1: eine perspektivische Darstellung einer Zigarettenstrangmaschine vom Typ "PROTOS" der HAUNI Maschinenbau AG;
- Fig. 2: eine perspektivische schematische Darstellung eines ersten erfindungsgemäßen Egalisators und
- Fig. 3: eine weitere perspektivische schematische Darstellung eines weiteren erfindungsgemäßen Egalisators;
- Fig. 4a, 4b: jeweils Draufsichten auf ein Trimmscheibenpaar und
- Fig. 5a, 5b: jeweils eine Draufsicht auf ein Trimmscheibenpaar in einer alternativen Ausführung.

In den nachfolgenden Zeichnungen sind gleiche oder gleichartige Elemente bzw. Teile mit denselben Bezugsziffern versehen, so dass von einer entsprechenden erneuten Vorstellung jeweils abgesehen wird.

In Fig. 1 ist in einer perspektivischen Darstellung eine Zigarettenstrangmaschine vom Typ "PROTOS" der HAUNI Maschinenbau AG dargestellt. Hierbei wird von einer Schleuse 1 ein Vorverteiler 2 portionsweise mit Tabak beschickt. Eine Entnahmewalze 3 des Vorverteilers 2 ergänzt gesteuert einen Vorratsbehälter 4 mit Tabak, aus dem ein Steilförderer 5 Tabak entnimmt und einem Stauschacht 6 gesteuert beschickt.

Aus dem Stauschacht 6 entnimmt eine Stiftwalze 7 einen gleichförmigen Tabakstrom, der von einer Ausschlagwalze 8 aus den Stiften der Stiftwalze 7 herausgeschlagen und auf ein umlaufendes Streutuch 9 geschleudert wird. Ein auf dem Streutuch 9 gebildetes Tabakvlies wird in eine Sichteinrichtung 11 geschleudert, die im wesentlichen aus einem Luftvorhang besteht, den größere bzw. schwerere Tabakteile passieren, während alle anderen Tabakteilchen von der Luft in einen von einer Stiftwalze 12 und einer Wand 13 gebildeten Trichter 14 gelenkt werden.

Von der Stiftwalze 12 wird der Tabak in einen Tabakkanal 16 gegen einen Strangförderer 17 geschleudert, an dem der Tabak mittels in eine Unterdruckkammer 18 gesaugter Luft gehalten und ein Tabakstrang aufgeschauert wird. Ein Egalisator 19 entfernt überschüssigen Tabak von dem Tabakstrang (Bezugszeichen 50, Fig. 2), der dann auf einen im Gleichlauf zugeführten Zigarettenpapierstreifen 21 gelegt wird. Der Zigarettenpapierstreifen 21 wird von einer Bobine 22 abgezogen, durch ein Druckwerk 23 geführt und auf ein angetriebenes Formatband 24 gelegt.

Das Formatband 24 transportiert den durch den Egalisator 19 getrimmten Tabakstrang (Bezugszeichen 55, Fig. 2) und den Zigarettenpapierstreifen 21 durch ein Format 26, in dem der Zigarettenpapierstreifen 21 um den Tabakstrang gefaltet wird, so daß noch eine Kante absteht, die von einem nicht dargestellten Leimapparat in bekannter Weise beleimt wird. Darauf wird die Klebnaht geschlossen und von einem Tandemnahtplätte 27 getrocknet. Ein so gebildeter Zigarettenstrang durchläuft ein Strangdichte-Meßgerät 29, das den Egalisator 19 steuert, und wird von einem Messerapparat 31 in doppelt lange Zigaretten 32 geschnitten.

Die doppelt langen Zigaretten 32 werden von einer gesteuerte Arme 33 aufweisenden Übergabevorrichtung 34 einer Übernahmetrommel 36 einer Filteransetzmaschine 37 übergeben, auf deren Schneidtrommel 38 sie mit einem Kreismesser in Einzelzigaretten geteilt werden. Förderbänder 39, 41 fördern überschüssigen Tabak in einen unter dem Vorratsbehälter 4 angeordneten Behälter 42, aus dem der rückgeführte Tabak von dem Steilförderer 5 wieder entnommen wird.

In den Fig. 2 und 3 sind jeweils zwei verschiedene Ausführungsformen eines erfindungsgemäßen Egalisators 19 perspektivisch und schematisch dargestellt, wobei von vorrichtungsgemäßen Einzelheiten aus Gründen der Übersichtlichkeit abgesehen wurde.

In Fig. 2 ist ein Egalisator 19 dargestellt, der zwei in entgegengesetzter Richtung umlaufende Trimmscheiben 60.1, 60.2 und ein Paddelrad 65 als Abnahmemittel für den überschüssigen Tabak umfaßt. Die Trimmscheiben 60.1, 60.2 berühren sich zumindest annähernd mit ihren Umfängen in der Mitte des Kanals eines Saugförderers bzw. des Tabakstrangs 50. In einer alternativen, hier nicht dargestellten Ausführungsform, überlappen sich die Umfänge der Trimmscheiben 60.1, 60.2.

Das unterhalb der Trimmscheiben 60.1, 60.2 angeordnete und in einem zur Förderrichtung des Tabakstroms 50 schräg gestellte, im wesentlichen senkrecht zur Oberfläche des Saugförderers umlaufende, am Umfang mit Paddeln versehene Paddelrad 66 trennt den überschüssigen Tabak von dem zugeförderten Tabakstrang 50 ab.

Erfindungsgemäß weisen die Trimmscheiben 60.1, 60.2 an ihren Umfängen ausgebildete Ausnehmungen 62.1, 62.2 auf, die gleichmäßig bzw. regelmäßig am Umfang der Trimmscheiben 60.1, 60.2 angeordnet sind. Die Trimmscheiben 60.1, 60.2 werden synchron angetrieben, so daß jeweils eine Ausnehmung 62.1, 62.2 jeder Trimmscheibe 60.1, 60.2 gleichzeitig, d.h. symmetrisch, in den Tabakstrang 50 gedreht werden. Hierdurch werden die Tabakfasern im Tabakstrang 50 nicht mechanisch belastet oder komprimiert, so daß an dem durch den Egalisator 19 getrimmten Tabakstrang 55 Bereiche 57 ausgebildet sind, die nicht getrimmt sind. Die Bereiche 57 sind insbesondere dann nicht getrimmt, wenn gleichzeitig das Paddelrad 65 mit seinen Aussparungen 66 unterhalb des Tabakstrangs gedreht wird.

Zwischen den nicht-getrimmten Bereichen 57 des Tabakstrangs 55 sind getrimmte Bereiche 56 angeordnet, die durch die Trimmung mittels der Trimmscheiben 60.1, 60.2 und den Paddeln des Paddelrades 65 gebildet werden. Bei der Trimmung der Bereiche 56 sind die äußeren Umfangsbereiche der Trimmscheiben 60.1, 60.2 einander angenähert. Durch die Trimmung wird der Tabaküberschuß im Tabakstrang in den Bereichen 56 entfernt, so daß die Dichte des Tabaks, wie gewünscht, in diesem Bereich 56 niedrig sein soll. Die nicht-getrimmten Bereiche 57 bilden die Kopfverstärkungen bzw. Kopfenden der anschließend gebildeten Zigaretten. Durch die Nichttrimmung der längeren Tabakfasern in den Bereichen 57 bleiben längere Tabakfasern erhalten, so daß die Füllkraft bzw. Haltekraft in den Endbereichen einer Zigarette dadurch verbessert wird.

In Fig. 3 ist ein weiteres Ausführungsbeispiel eines Egalisators 19 dargestellt, wobei dem in Fig. 2 beschriebenen Trimmscheibenpaar 60.1, 60.2 und dem Paddelrad 65 in Förderrichtung des Tabakstrangs 50 ein weiteres Trimmscheibenpaar 70.1, 70.2 und ein weiteres Paddelrad 75 zur Voregalisierung des Tabakstrangs 50 vorangestellt ist.

Die Trimmscheiben 70.1, 70.2 sind als glatte Scheiben ausgebildet, d.h. ohne Ausnehmungen oder Kopfverstärkertaschen, so daß der Tabakstrang 50 zunächst vorgetrimmt wird auf das Maß der Kopfverstärkung mit den Kopfverstärkungsbereichen 57, die nachfolgend von den Trimmscheiben 60.1, 60.2 und dem Paddelrad 65 nicht getrimmt werden. Zur Vortrimmung des Tabakstrangs 50 ist unterhalb der Trimmscheiben 70.1, 70.2 das Paddelrad 75 angeordnet, das mit seinen kontinuierlich umlaufenden Paddeln den überschüssigen Tabak entfernt. Das in Förderrichtung nachfolgende Trimmscheibenpaar 60.1, 60.2 trimmt den vorgetrimmten Tabakstrang auf das Tabakgewicht und läßt den überschüssigen Tabak im vorgetrimmten Tabakstrang für die Kopfverstärkung in den Bereichen 57 stehen.

In den Fig. 4a, 4b bzw. Fig. 5a, 5b sind jeweils Draufsichten auf verschiedene Trimmscheiben 60.1, 60.2 gezeigt. Hierbei zeigen die Fig. 4a bzw. 5a die Trimmscheiben 60.1, 60.2 in einer berührenden Position, während in den Fig. 4b bzw. 5b die Trimmscheiben 60.1, 60.2 sich in einem Überlappungsbereich 67 überlappen.

Die in den Fig. 4a, 4b gezeigten Trimmscheiben 60.1, 60.2 verfügen über regelmäßig angeordnete Ausnehmungen 62.1, 62.2 über den Umfang der Trennscheiben 60.1, 60.2.

In den Fig. 5a, 5b ist eine weitere Ausführungsform für Trimmscheiben 60.1, 60.2 dargestellt. Hierbei weisen die Trimmscheiben 60.1, 60.2 Abflachungen 64.1, 64.2 auf ihrem Umfang auf. Hierzu ist die Abflachung 64.1, 64.2 als gerader Anschnitt der ursprünglich kreisförmigen Trimmscheiben 60.1, 60.2 ausgebildet. Die Abflachungen 64.1, 64.2 sind gleichmäßig angeordnet.

Für die erfindungsgemäße Trimmung des Tabakstranges sind die Trimmscheiben 60.1, 60.2 symmetrisch zueinander angeordnet und werden synchron angetrieben. Mittels der Aussparungen 62.1, 62.2 bzw. der Abflachungen 64.1, 64.2 werden in dem zu trimmenden Tabakstrang ein nicht-getrimmter Bereich ausgebildet.

Die Auswahl der Scheibengeometrie und die Art der Anordnung, Kontakt am Scheibenumfang (vgl. Fig. 4a, 5a) oder Überlappung (vgl. Fig. 4b, 5b) zur Erzielung der Kopfverstärkung ist abhängig von der zu verarbeitenden Tabakmischung z.B. von der Zerbrechlichkeit der Fasern oder von der Mischungszusammensetzung (Anteil an Rippen, expandiertem Tabak und/oder Tabakfolie sowie Art der verwendeten Tabaksorten).

### Bezugszeichenliste

- 1: Schleuse
- 2: Vorverteiler
- 3: Entnahmewalze
- 4: Vorratsbehälter
- 5: Steilförderer
- 6: Stauschacht
- 7: Stiftwalze
- 8: Ausschlagwalze
- 9: Streutuch
- 11: Sichteinrichtung
- 12: Stiftwalze
- 13: Wand
- 14: Trichter
- 16: Tabakkanal
- 17: Strangförderer
- 18: Unterdruckkammer
- 19: Egalisator
- 21: Zigarettenpapierstreifen
- 22: Bobine
- 23: Druckwerk
- 24: Formatband
- 26: Format
- 27: Tandemnahtplätte
- 28: Zigarettenstrang
- 29: Strangdichtemeßgerät
- 31: Messerapparat
- 32: doppelt lange Zigaretten
- 33: Arme
- 34: Übergabevorrichtung
- 36: Übernahmetrommel
- 37: Filteransetzmaschine
- 38: Schneidtrommel
- 39: Förderband
- 41: Förderband
- 42: Behälter
- 50: Tabakstrang
- 55: getrimmter Tabakstrang
- 56: getrimmter Bereich
- 57: nicht-getrimmter Bereich
- 60.1: Trimmscheibe
- 60.2: Trimmscheibe
- 62.1: Ausnehmung
- 62.2: Ausnehmung
- 64.1: Abflachung
- 64.2: Abflachung
- 65: Paddelrad
- 66: Ausnehmung
- 67: Überlappungsbereich
- 70.1: Trimmscheibe
- 70.2: Trimmscheibe
- 75: Paddelrad

## Patentansprüche

1. Einrichtung (19) zum Trimmen eines Tabakstrangs (50), insbesondere in einer Zigarettenstrangmaschine, mit einem Strangbildungsmittel (60.1, 60.2; 65) zur Bildung eines getrimmten Tabakstrangs (55), wobei das Strangbildungsmittel (60.1, 60.2; 65) mit wenigstens einem Paar Trimmscheiben (60.1, 60.2) ausgebildet ist, wobei wenigstens eine Trimmscheibe (60.1, 60.2) mit wenigstens einer Ausnehmung (62.1, 62.2) und/oder mit wenigstens einer Abflachung (64.1, 64.2) versehen ist, wobei das Strangbildungsmittel (60.1, 60.2, 65) derart ausgebildet ist, dass der durch das Strangbildungsmittel (60.1, 60.2, 65) gebildete Tabakstrang (55) alternierend angeordnete getrimmte Bereiche (56) und nicht-getrimmte Bereiche (57) aufweist, wobei die nicht-getrimmten Bereiche (57) des Tabakstrangs (55) durch das Strangbildungsmittel (60.1, 60.2; 65) nicht komprimiert werden oder sind.

2. Einrichtung (19) nach Anspruch 1, **dadurch gekennzeichnet, dass** das Strangbildungsmittel (60.1, 60.2; 65) mit einem Abnahmemittel (65) zum Entfernen von überschüssigem Tabak ausgebildet ist.

3. Einrichtung (19) nach Anspruch 1 oder 2, **dadurch gekennzeichnet, dass** mehrere Ausnehmungen (62.1, 62.2) und/oder mehrere Abflachungen (64.1, 64.2), insbesondere regelmäßig, an den Trimmscheiben (60.1, 60.2) angeordnet sind.

4. Einrichtung (19) nach Anspruch 2 oder 3, **dadurch gekennzeichnet, dass** das Abnahmemittel (65) mit wenigstens einer Aussparung (66) versehen ist.

5. Einrichtung (19) nach Anspruch 4, **dadurch gekennzeichnet, dass** wenigstens zwei Aussparungen (66) vorgesehen sind und/oder regelmäßig am Abnahmemittel (65) ausgebildet sind.

6. Einrichtung (19) nach einem der Ansprüche 2 bis 5, **dadurch gekennzeichnet, dass** das Abnahmemittel (65) ein Paddelrad (65) ist.

7. Einrichtung (19) nach einem oder mehreren der Ansprüche 2 bis 6, **dadurch gekennzeichnet, dass** die Trimmscheiben (60.1, 60.2) und das Abnahmemittel (65), insbesondere die Ausnehmungen (62.1, 62.2) und/oder die Abflachungen (64.1, 64.2) der Trimmscheiben (60.1, 60.2) und wenigstens eine Aussparung (66) des Abnahmemittels (65), synchronisierbar sind.

8. Einrichtung (19) nach einem oder mehreren der Ansprüche 1 bis 7, **dadurch gekennzeichnet, dass** ein Voregalisierungsmittel (70.1, 70.2; 75) für den mittels des Strangbildungsmittels (60.1, 60.2; 65) zu trimmenden Tabakstrang (50) vorgesehen ist.

9. Einrichtung (19) nach einem oder mehreren der Ansprüche 1 bis 8, **dadurch gekennzeichnet, dass** in Förderrichtung des Tabakstrangs (50) das Voregalisierungsmittel (70.1, 70.2; 75) vor dem Strangbildungsmittel (60.1, 60.2; 65) angeordnet ist.

10. Einrichtung (19) nach Anspruch 8 oder 9, **dadurch gekennzeichnet, dass** das Voregalisierungsmittel (70.1, 70.2; 75) mittels eines Trennscheibenpaares (70.1, 70.2), insbesondere mit glatten Scheiben, und/oder einem Abnahmemittel (75), vorzugsweise Paddelrad (75), ausgebildet ist.

11. Verwendung einer Einrichtung (19) nach einem oder mehreren der Ansprüche 1 bis 10 in einer Maschine der Tabak verarbeitenden Industrie, insbesondere Zigarettenstrangmaschine.

12. Maschine der Tabak verarbeitenden Industrie, insbesondere Zigarettenstrangmaschine, mit einer Einrichtung (19) zum Trimmen eines Tabakstrangs (50) nach einem der Ansprüche 1 bis 11.

## Claims

1. Device (19) for trimming a tobacco rope (50), in particular in a cigarette rope machine, comprising a rope-forming means (60.1, 60.2; 65) for forming a trimmed tobacco rope (55), wherein the rope-forming means (60.1, 60.2; 65) is constructed with at least one pair of trimming disks (60.1, 60.2), wherein at least one trimming disk (60.1, 60.2) is provided with at least one recess (62.1, 62.2) and/or with at least one flattened portion (64.1, 64.2), wherein the rope-forming means (60.1, 60.2; 65) is designed in such a way that the tobacco rope (55) formed by the rope-forming means (60.1, 60.2; 65) comprises alternately arranged trimmed regions (56) and non-trimmed regions (57), wherein the non-trimmed regions (57) of the tobacco rope (55) are not or have not been compressed by the rope-forming means (60.1, 60.2; 65).

2. Device (19) according to claim 1, **characterized in that** the rope-forming means (60.1, 60.2; 65) is constructed with a removal means (65) for removing excess tobacco.

3. Device (19) according to claim 1 or 2, **characterized in that** a plurality of recesses (62.1, 62.2) and/or a plurality of flattened portions (64.1, 64.2) are disposed, in particular regularly, on the trimming disks (60.1, 60.2).

4. Device (19) according to claim 2 or 3, **characterized in that** the removal means (65) is provided with at least one cut-out (66).

5. Device (19) according to claim 4, **characterized in that** at least two cut-outs (66) are provided and/or formed regularly on the removal means (65).

6. Device (19) according to one of claims 2 to 5, **characterized in that** the removal means (65) is a paddle wheel (65).

7. Device (19) according to one or more of claims 2 to 6, **characterized in that** the trimming disks (60.1, 60.2) and the removal means (65), in particular the recesses (62.1, 62.2) and/or the flattened portions (64.1, 64.2) of the trimming disks (60.1, 60.2) and at least one cut-out (66) of the removal means (65), may be synchronized.

8. Device (19) according to one or more of claims 1 to 7, **characterized in that** a pre-levelling means (70.1, 70.2; 75) is provided for the tobacco rope (50) that is to be trimmed by means of the rope-forming means (60.1, 60.2; 65).

9. Device (19) according to one or more of claims 1 to 8, **characterized in that** in conveying direction of the tobacco rope (50) the pre-levelling means (70.1, 70.2; 75) is disposed upstream of the rope-forming means (60.1, 60.2; 65).

10. Device (19) according to claim 8 or 9, **characterized in that** the pre-levelling means (70.1, 70.2; 75) is constructed by means of a trimming disk pair (70.1, 70.2), in particular with smooth disks, and/or a removal means (75), preferably paddle wheel (75).

11. Use of a device (19) according to one or more of claims 1 to 10 in a machine of the tobacco processing industry, in particular a cigarette rope machine.

12. Machine of the tobacco processing industry, in particular a cigarette rope machine, having a device (19) for trimming a tobacco rope (50) according to one of claims 1 to 11.

## Revendications

1. Dispositif (19) pour égaliser un boudin de tabac (50), en particulier dans une machine à fabriquer des boudins de cigarette, comprenant un moyen de formation de boudin (60.1, 60.2 ; 65) destiné à former un boudin de tabac égalisé (55), le moyen de formation de boudin (60.1, 60.2 ; 65) étant réalisé avec au moins une paire de disques égalisateurs (60.1, 60.2), un disque égalisateur (60.1, 60.2), au moins, étant pourvu d'au moins un creux (62.1, 62.2) et/ou d'au moins un méplat (64.1, 64.2), le moyen de formation de boudin (60.1, 60.2, 65) étant alors conçu de telle manière que le boudin de tabac (55) formé par le moyen de formation de boudin (60.1, 60.2, 65) présente, disposées en alternance, des zones égalisées (56) et des zones non égalisées (57), les zones non égalisées (57) du boudin de tabac (55) n'étant pas ou n'ayant pas été comprimées par le moyen de formation de boudin (60.1, 60.2 ; 65).

2. Dispositif (19) selon la revendication 1, **caractérisé en ce que** le moyen de formation de boudin (60.1, 60.2 ; 65) est doté d'un moyen d'enlèvement (65) destiné à retirer du tabac excédentaire.

3. Dispositif (19) selon la revendication 1 ou 2, **caractérisé en ce que** plusieurs creux (62.1, 62.2) et/ou plusieurs méplats (64.1, 64.2) sont disposés, en particulier de façon régulière, sur les disques égalisateurs (60.1, 60.2).

4. Dispositif (19) selon la revendication 2 ou 3, **caractérisé en ce que** le moyen d'enlèvement (65) est pourvu d'au moins un évidement (66).

5. Dispositif (19) selon la revendication 4, **caractérisé en ce qu'**au moins deux évidements (66) sont prévus et/ou sont aménagés, de façon régulière, sur le moyen d'enlèvement (65).

6. Dispositif (19) selon l'une des revendications 2 à 5, **caractérisé en ce que** le moyen d'enlèvement (65) est une roue à palettes (65).

7. Dispositif (19) selon une ou plusieurs des revendications 2 à 6, **caractérisé en ce que** les disques égalisateurs (60.1, 60.2) et le moyen d'enlèvement (65), en particulier les creux (62.1, 62.2) et/ou les méplats (64.1, 64.2) des disques égalisateurs (60.1, 60.2) et au moins un évidemment (66) du moyen d'enlèvement (65), peuvent être synchronisés.

8. Dispositif (19) selon une ou plusieurs des revendications 1 à 7, **caractérisé en ce qu'**un moyen de pré-égalisation (70.1, 70.2 ; 75) est prévu pour le boudin de tabac (50) devant être égalisé à l'aide du moyen de formation de boudin (60.1, 60.2 ; 65).

9. Dispositif (19) selon une ou plusieurs des revendications 1 à 8, **caractérisé en ce que** le moyen de pré-égalisation (70.1, 70.2 ; 75) est disposé en amont du moyen de formation de boudin (60.1, 60.2 ; 65), considéré dans la direction d'avancement du boudin de tabac (50).

10. Dispositif (19) selon la revendication 8 ou 9, **caractérisé en ce que** le moyen de pré-égalisation (70.1, 70.2 ; 75) est réalisé au moyen d'une paire de disques égalisateurs (70.1, 70.2), en particulier avec des disques unis, et/ou d'un moyen d'enlèvement (75), de préférence une roue à palettes (75).

11. Utilisation d'un dispositif (19) selon une ou plusieurs des revendications 1 à 10 dans une machine de l'industrie de transformation du tabac, en particulier une machine à fabriquer des boudins de cigarettes.

12. Machine de l'industrie de transformation du tabac, en particulier machine à fabriquer des boudins de cigarette, comprenant un dispositif (19) pour égaliser un boudin de tabac (50) selon l'une des revendications 1 à 11.
